# EUROPÄISCHE PATENTSCHRIFT

(11) **EP 1 861 329 B1**
(45) Veröffentlichungstag und Bekanntmachung des Hinweises auf die Patenterteilung: **09.06.2010**
(21) Anmeldenummer: 06707040.9
(22) Anmeldetag: 17.02.2006
(51) Int. Cl.: B65H 54/08, B65H 54/06, B65H 55/04, B65H 71/00

(54) **VERFAHREN ZUM WICKELN EINES FADENS ZU EINER KREUZSPULE SOWIE EINE KREUZSPULE**
METHOD FOR WINDING A THREAD TO FORM A CROSS-WOUND BOBBIN AND A CROSS-WOUND BOBBIN
PROCEDE DE BOBINAGE D'UN FIL EN UNE BOBINE CROISEE ET BOBINE CROISEE CORRESPONDANTE

(30) Priorität: 23.02.2005 DE 102005008165
(43) Veröffentlichungstag der Anmeldung: 05.12.2007
(73) Patentinhaber: Oerlikon Textile GmbH & Co. KG, 42897 Remscheid (DE)
(72) Erfinder: HAAK, Dieter, 42859 Remscheid (DE); HERWEGH, Felix-Martin, 45721 Haltern (DE)
(74) Vertreter: Kahlhöfer, Hermann
(86) Internationale Anmeldenummer: PCT/EP2006/001448
(87) Internationale Veröffentlichungsnummer: WO 2006/089691

(56) Entgegenhaltungen:
- DE-A1- 1 760 673
- DE-A1- 3 430 504
- DE-C- 650 179
- FR-A- 1 423 218
- US-A- 2 004 162
- US-A- 3 243 948

## Beschreibung

Die Erfindung betrifft ein Verfahren zum Wickeln eines Fadens zu einer Kreuzspule gemäß dem Oberbegriff des Anspruchs 1 sowie eine Kreuzspule gemäß dem Oberbegriff des Anspruchs 10.

Ein gattungsgemäßes Verfahren sowie eine gattungsgemäße Kreuzspule sind beispielsweise aus der WO 2000/068126 bekannt.

Bei dem bekannten Verfahren zum Wickeln eines Fadens zu einer Kreuzspule wird die Länge des Changierhubes während der Aufwicklung nach bestimmten Vorgaben verändert, um eine bestimmte Formgebung der Stirnseiten der Kreuzspule zu erhalten. So lassen sich zylindrische oder bikonische Kreuzspulen mit im wesentlichen geradlinigen Stirnflächen wickeln. Die Formgebung der Kreuzspule ist dabei im wesentlichen abhängig von dem Weiterverarbeitungsprozess oder der Weiterbehandlung in der Spule. So ist bekannt, dass zum Einfärben von texturierten Garnen diese zunächst nach dem Texturieren mit möglichst geringer Wickelspannung zu einer Kreuzspule aufgewickelt werden. Derartige Kreuzspulen zeichnen sich durch einen gleichmäßigen weichen Spulenaufbau aus, damit beim Färben ein Durchdringen eines flüssigen oder pulverförmigen Mittels durch den Spulaufbau möglich wird. Wie beispielsweise aus der DE 196 31 604 A1 bekannt ist, wird zum Einfärben der Kreuzspule innerhalb der die Kreuzspule tragende Spulhülse ein Farbmittel zugeführt, so dass die Farbflotte die Garnspule von innen nach außen durchdringt. Dabei ist es üblich, gleich mehrere Kreuzspulen gleichzeitig einzufärben, indem die Kreuzspulen zu einem Spulenstapel aufgestapelt gehalten werden. Für den Fall, dass bikonische Spulen dem Färbeprozess zugeführt werden, lässt sich das Phänomen beobachten, dass die Farbflotte an den Enden der Spule bevorzugt zu den Stirnseiten strömt und austritt, so dass sich in der Kreuzspule Zonen mit intensiver Farbgebung und Zonen mit weniger intensiver Farbgebung einstellen. Zur Vergleichmäßigung müssen daher besondere Maßnahmen beim Färben der Kreuzspule durchgeführt werden.

Aus der DE 650 179 sind weiterhin ein Verfahren und ein Aufwickelkörper zur Herstellung eines Fadenwickels bekannt, wobei der Fadenwickel eine kugelförmige oder ähnliche Gestalt hat und die Kreuzung der Fäden von Lage zu Lage von innen nach außen hin zunimmt, wobei die Kreuzung in jeder Fadenlage in Richtung der Längsachse nach den Enden des Wickels hin jedoch unter Versetzung gegeneinander abnimmt. Bei diesem Verfahren ist insbesondere ein veränderlicher Kreuzungswinkel der Spulwickel festzustellen, welcher zu einer Verungleichmäßigung des Fadenwickels und damit zu schlechteren Ergebnissen bei einer nachfolgenden Färbebehandlung führt.

Aus der US 2,004,162 ist ein anderes Verfahren zur Herstellung eines Kreuzwickels bekannt, wobei dieses Verfahren drei unterschiedliche Bewegungen überlagert. Die erste Bewegung bildet ein gleichbleibender Changierhub, der mit einem zusätzlichen Ursprungsversatz kombiniert wird, wobei der Ursprungsversatz seinerseits wiederum mit einer Bewegung bzw. einer Bewegungsveränderung kombiniert wird. Die damit produzierten Wickel weisen ebenfalls unerwünschte Ungleichmäßigkeiten im Fadenwickel auf.

Schließlich sind aus der DE 1 760 673 sowie der US 3,243,948 Verfahren zur Herstellung von Garnwickeln bekannt, die abgerundete Kanten aufweisen. Beide Verfahren basieren aber auf der Kombination unterschiedlicher Changierhübe, wobei wechselweise von langen Changierhüben zu kurzen Changierhüben und wieder zurück zu langen Changierhüben gewechselt wird. Diese Lang-Kurz-Lang-Kombinationen weisen ebenfalls den Nachteil relativ großer Ungleichmäßigkeiten im Spulenaufbau auf.

Es ist nun Aufgabe der Erfindung ein Verfahren zum Wickeln eines Fadens zu einer Kreuzspule sowie eine Kreuzspule der gattungsgemäßen Art weiterzubilden, dass bei einem nachfolgenden Färbeprozess insbesondere in den Randzonen der Kreuzspule ein gleichmäßiges Durchdringen der Farbflotte möglich wird.

Diese Aufgabe wird erfindungsgemäß durch ein Verfahren mit den Merkmalen nach Anspruch 1 sowie durch eine Kreuzspule mit den Merkmalen nach Anspruch 10 gelöst.

Vorteilhafte Weiterbildungen der Erfindung sind durch die Merkmale und Merkmalskombinationen der jeweiligen Unteransprüche definiert.

Die Erfindung war auch nicht durch das aus DE 34 30 504 A1 bekannte Verfahren nahegelegt. Bei dem bekannten Verfahren wird die sogenannte Atmung dazu genutzt, um durch Veränderung der Masseverteilung des Fadens innerhalb der Spule eine bestimmte Form der Spulenkanten zu erhalten. Mit Atmung bezeichnet man hierbei die zyklischen Änderungen des Changierhubes zwischen einer maximalen Länge und einer minimalen Länge. Diese Änderungen dienen ausschließlich zur Vergleichmäßigen der in den Endbereichen abgelegten Fadenmassen, da aufgrund der Fadenumkehr stets eine höhere Fadenmasse in den Endbereichen im Vergleich zu dem mittleren Bereich der Spule abgelegt wird. Ohne Atmung würde somit eine sattelförmige Mantelfläche der Spule gewickelt.
Bei dem bekannten Verfahren wird die Masseverteilung in den Endbereichen derart beeinflusst, dass sich eine abgerundete Mantelfläche an der Kreuzspule einstellt. Derartige Kreuzspulen mit abgerundeten Mantelflächen besitzen jedoch den Nachteil, dass die Masseverteilung innerhalb der Spule sehr unterschiedlich ausgebildet ist. Im Hinblick auf einen Einfärbeprozess würde sich daher sehr große Farbunterschiede in der Spule ergeben.

Demgegenüber beruht die Erfindung auf der Erkenntnis, dass beim Durchströmen einer Farbflotte durch eine Kreuzspule die Farbflotte immer den Weg mit dem geringsten Widerstand und somit immer die kürzeste Wegstrecke durch die Kreuzspule nimmt. Hierbei wird der Widerstand zum Durchdringen der Spule wesentlich durch die Masseverteilung beeinflusst. Um bei einer gleichmäßigen Masseverteilung des Fadens in der Spule insbesondere an den Enden der Kreuzspule möglichst eine gleichmäßige Durchdringung aller Randzonen der Kreuzspule zu erhalten, werden die Stirnflächen der Kreuzspule mit Verrundungen ausgebildet. Hierzu wird der Changierhub zum Ende der Aufwicklung derart gesteuert, dass zu beiden Stirnseiten eine Verrundung der Stirnflächen an der Kreuzspule entsteht. Durch die Verrundungen der Stirnflächen lassen sich ungleichmäßig Durchströmungen völlig vermeiden, da die sich in den Randzonen ausbildenden Wegstrecken zwischen dem Hülsendurchmesser und der Außenhülle der Kreuzspule mit zunehmender Entfernung vom Ende der Kreuzspule stetig anwachsen. Somit lassen sich wenig durchströmte Zonen an der Kreuzspule vermeiden.

Um möglichst stetige Übergänge in den Verrundungen der Stirnflächen zu erhalten, wird bevorzugt die Länge des Changierhubes zum Wickeln einer verrundeten Stirnfläche der Kreuzspule mit zunehmendem Spulendurchmesser stetig verkürzt. Hierbei lassen sich vorteilhaft überlagerte Atmungszyklen ausführen, um eine möglichst geradlinige Mantelfläche an der Kreuzspule zu erhalten.

Bei dem erfindungsgemäßen Verfahren werden die Änderungen der Changierhübe innerhalb der Verrundungen derart gesteuert, dass die Fadenablagen an den Stirnflächen zur Ausbildung eines Radius führt, der tangential aus einem geradlinige Stirnflächenbereich heraus und tangential zu einem Enddurchmesser der Kreuzspule verläuft. Damit wird ein stabiler Stirnflächenaufbau der Kreuzspule geschaffen, der auch bei einem nachfolgenden Weiterverarbeitungsprozess ein Abziehen des Fadens ohne Störungen ermöglicht.

Die Verrundungen der Stirnflächen der beiden Stirnseiten lassen sich dabei sowohl identisch als auch unterschiedlich ausbilden, die in Abhängigkeit von dem Weiterverarbeitungsprozess oder des Abzugsverfahrens gewählt werden können.

Durch das erfindungsgemäße Verfahren lassen sich sowohl zylindrische als auch bikonische Spulen mit gradlinigen Stirnflächenbereichen herstellen.

Die Änderung der Changierhübe werden dabei vorzugsweise durch Vorgabe einer Hubfunktion gesteuert, durch welche die einzelnen Werte der Changierhübe in Abhängigkeit vom Spulendurchmesser bestimmt sind. Damit können Ausbauchungen an den Stirnseiten kompensiert werden und andererseits eine hohe Wiederholbarkeit bei der Herstellung derartiger Kreuzspulen erreicht werden.

Es hat sich hierbei besonders vorteilhaft herausgestellt, wenn die Hubfunktion durch mehrere Funktionsabschnitte gebildet ist, so dass zu jedem Zeitpunkt der Aufwicklung eine optimale Ablage des Fadens ausführbar ist. Besonders vorteilhaft ist hierbei, wenn die Funktionsabschnitte insgesamt einen S-förmigen Verlauf der Hubfunktion ergeben, so dass während der Aufwicklung der Changierhub in Folge stetig verkürzt, stetig verlängert und stetig verkürzt wird. Damit können einerseits Ausbauchungen an den gradlinigen Stirnseiten vermieden werden und andererseits die zum Färben der Kreuzspule vorteilhafte Formgebung der Stirnseite erreicht werden.

Durch die Weiterbildung des erfindungsgemäßen Verfahrens, bei welchem die Funktionsabschnitte derart zu einer stetigen Hubfunktion zusammengefügt sind, dass die gewickelten Stirnseitenbereich der Kreuzspule keine Übergangserscheinungen zeigen, ist besonders vorteilhaft, um Abschläger oder sogenannte Ringe an den Stirnseiten zu vermeiden.

Das erfindungsgemäße Verfahren sowie die erfindungsgemäße Kreuzspule sind unter Hinweis auf die beigefügten Figuren nachfolgend näher beschrieben.

Es stellen dar:
- Fig. 1: schematisch eine Vorrichtung zur Durchführung des erfindungsgemäßen Verfahrens
- Fig. 2: schematisch eine Querschnittsansicht einer erfindungsgemäßen Kreuzspule
- Fig. 3: schematisch einen Querschnittsausschnitt einer aus dem Stand der Technik bekannten Kreuzspule
- Fig. 4: schematisch einen Querschnittsausschnitt der erfindungsgemäßen Kreuzspule
- Fig. 5: schematisch ein Ausführungsbeispiel einer Hubfunktion zur Veränderung der Changierhübe während des Aufwickelns einer erfindungsgemäßen Kreuzspule

In Fig. 1 ist ein Ausführungsbeispiel einer Vorrichtung zur Durchführung des erfindungsgemäßen Verfahrens gezeigt, wie es beispielsweise in einer Texturiermaschine eingesetzt wird. An einer in einem Maschinengestell angeordneten Schwenkachse 12 ist ein gabelförmiger Spulenhalter 7 schwenkbar gelagert. An dem freien Ende des Spulenhalters 7 sind zwei sich gegenüberliegende Zentrierteller 4 und 5 drehbar gelagert. Zwischen den Zentriertellern 4 und 5 ist ein Hülse 3 zur Aufnahme einer Kreuzspule 2 gespannt. An der Oberfläche der Kreuzspule 2 liegt eine Treibwalze 8 an. Die Treibwalze 8 ist mit einem Walzenmotor 9 verbunden. Der Walzenmotor 9 treibt die Treibwalze 8 mit im wesentlichen konstanter Geschwindigkeit an. Über Friktion wird die Hülse 3 bzw. die Kreuzspule 2 mittels der Treibwalze 8 zu einer Spuldrehzahl angetrieben, die ein Aufwickeln eines Fadens 1 mit einer Fadengeschwindigkeit ermöglicht.

In Fadenlaufrichtung vor der Treibwalze 8 ist eine Changiereinrichtung 6 angeordnet. Die Changiereinrichtung 6 ist als sogenannte Riemenchangierung aufgebaut. Hierbei ist ein Changierfadenführer 18 an einem endlosen Riemen 13 befestigt. Der Riemen 13 wird zwischen zwei Umlenkrollen 14 parallel zur Hülse 3 geführt. In der Riemenebene ist eine vom Riemen 13 teilumschlungene Antriebsrolle 15 parallel zu den Umlenkrollen 14 angeordnet. Die Antriebsrolle 15 wird durch den Elektromotor 16 oszillierend angetrieben, so dass der Changierfadenführer 18 in dem Bereich zwischen den Umlenkrollen 14 hin- und hergeführt wird. Der Elektromotor 16 ist über eine Steuereinrichtung 17 steuerbar. Die Steuereinrichtung 17 steht zusätzlich in Verbindung mit dem Walzenmotor 9 zur Steuerung der Treibwalzen 8 und in Verbindung mit einem an dem Spulenhalter 7 angeordneten Sensor 10, der die Drehzahl des Zentriertellers 5 und somit die Drehzahl der Fadenspule 2 sensiert. In dem Zentrierteller 5 ist eine Fangnut 11 eingebracht, die einerseits zum Fangen eines Fadens dient und andererseits an dem Sensor 10 einen Impuls zur Messung der Drehzahl der Fadenspule erzeugt.

Bei der in Fig. 1 gezeigten Vorrichtung wird der Faden 1 zum Anlegen, zum Fangen, zum Anwickeln und zum Aufwickeln der Kreuzspule 2 durch den Changierfadenführer 18 geführt. Die Steuerprogramme zur Bildung der Kreuzspule 2 sind in der Steuereinrichtung 17 hinterlegt. In der Steuereinrichtung 17 wird aus dem Drehzahlsignal des Sensors 10 sowie aus der Drehzahl des Walzenmotors 9 während des Wickelns der Kreuzspule der jeweilige Durchmesser der Kreuzspule 2 berechnet. Um während des Wickelns der Kreuzspule eine vorbestimmte Spulenform der Kreuzspule 2 zu erhalten, weist das Steuerprogramm eine Hubfunktion auf, durch welche jedem Spulendurchmesser ein bestimmter Changierhub, in welchem der Changierfadenführer 18 hin- und hergeführt wird, zugeordnet. Die Änderungen des Changierhubes im Verlauf der Spulreise werden somit durch die Hubfunktion vorbestimmt. Hierbei können überlagerte Steuerprogramme zur Ausführung einer Atmung, bei welcher der Changierhub zur Masseverteilung des Fadens in den Endbereichen nach vordefinierten Atmungsfunktionen geändert wird, hinterlegt sein. Die Stirnffächenform der Spule wird jedoch ausschließlich durch die Vorgabe der Hubfunktion definiert, die nachfolgend noch erläutert wird. Durch eine überlagerte Atmungsfünktion werden ausschließlich die Mantelflächenformen der Spule bestimmt.

In Fig. 2 ist schematisch eine Querschnittsansicht eines Ausführungsbeispiels der erfindungsgemäßen Kreuzspule dargestellt. Die Kreuzspule 2 ist als eine bikonische Spule gewickelt, bei welchem die Stirnseiten 19.1 und 19.2 durch geradlinige Stirnflächen 27.1 und 27.2 mit einem Böschungswinkel von <90° ausgebildet sind. Üblicherweise weisen derartige Kreuzspulen eine Fadenreservewicklung in einem Bereich neben der Kreuzspule auf, die in diesem Ausführungsbeispiel nicht näher erwähnt und erläutert ist. Dabei ist es üblich, dass vor Bildung der Fadenreservewicklung eine Abfallwicklung innerhalb des Spulenbereiches gewickelt wird, die nach einem Färbeprozess nicht für die Weiterverarbeitung vorgesehen ist. Die Bildung derartiger Fadenreservewicklungen und Abfallwicklungen ist beispielsweise aus der DE 100 22 376 A1 bekannt und beschrieben, so dass an dieser Stelle zu der genannten Druckschrift Bezug genommen wird.

Bei der in Fig. 2 dargestellten Kreuzspule ist an der rechten Stirnseite 19.1 eine Verrundung 20.1 der Stirnfläche gewickelt. Die Stirnseite 19.1 ist somit aus einem geradlinigen Stirnflächenbereich 27.1 und einem verrundeten Stirnflächenbereich 20.1 gebildet. Die Verrundung 20.1 der Stirnfläche ist als Radius gewickelt, welcher tangential aus dem Stirnflächenbereich 27.1 heraus und tangential zu einer Mantelfläche 21 verläuft. Die Mantelfläche 21 der Kreuzspule ist geradlinig gewickelt. An dem gegenüber liegenden Ende ist an der Stirnseite 19.2 eine zweite Verrundung 20.2 gewickelt. Die Verrundung 20.2 wird ebenfalls durch einen Radius gebildet, welcher tangential aus dem geradlinigen Stirnflächenbereich 27.2 heraus und tangential zu dem Spulenmantel 21 verläuft. Die Verrundungen 20.1 und 20.2 der Stirnflächen sind in diesem Ausführungsbeispiel gleichgroß ausgebildet. Grundsätzlich besteht jedoch auch die Möglichkeit, unterschiedliche Verrundungen der Stirnflächen oder einseitige Verrundungen an den Stirnseiten 19.1 und 19.2 auszubilden, um so besondere Abzugseigenschaften beim Abziehen eines Fadens von der Kreuzspule zu erhalten. Die Kreuzspule 2 ist auf einer Hülse 3 gewickelt, die im wesentlichen aus einem durchlässigen Material beispielsweise einem Kunststoffgitter gebildet ist. Beim Einfärben der Kreuzspule 2 wird ein flüssiger oder pulverförmiger Farbstoff ins Innere der Hülse 3 geleitet, so dass die Farbflotte unter Druckwirkung durch den Spulenaufbau der Kreuzspule 2 von innen nach außen durchdringt.

Um die besonderen Vorteile der erfindungsgemäßen Kreuzspule aufzuzeigen, ist in Fig. 3 eine aus dem Stand der Technik bekannte bikonisch gewickelte Kreuzspule in einer Ausschnittsansicht dargestellt. Die Kreuzspule 25 ist bikonisch mit einer geraden Stirnfläche 27.1 bis zum Erreichen eines Endspulendurchmessers gewickelt. Zum Färben der Fadenlagen innerhalb der Kreuzspule 25 wird ein Farbmittel 26 über die Hülse 3 der Kreuzspule 25 zugeführt. Das Farbmittel 26 wird aufgrund der Widerstandscharakteristik der Fadenlagen zunächst unmittelbar in einer ersten Zone von Innen über die Stirnseite nach Außen geführt. Hierbei erstreckt sich die Zone über eine anfängliche Spulenbreite, bis die Wegstrecke für die Farbflotte zwischen der Hülse 3 und dem Spulenmantel 21 der Kreuzspule 25 kleiner ist als die Wegstrecke von gleicher Stelle der Hülse 3 zu der Stirnseite 19.1. Aus diesen geometrischen Gegebenheiten lässt sich erkennen, dass die Spulenkante im Übergangsbereich zwischen der Stirnfläche 27.1 und der Mantelfläche 21 bei dem im Stand der Technik bekannten Spulen unzureichend von dem Farbmittel durchströmt wird.

Demgegenüber ist in Fig. 4 die erfindungsgemäße Kreuzspule schematisch in einer Querschnittsansicht im Ausschnitt dargestellt. Die Kreuzspule 2 ist ebenfalls als bikonische Spule gewickelt, wobei an der Stirnseite 19.1 zwischen dem Stirnflächenbereich 27.1 und der Mantelfläche 21 die Verrundung 20.1 gewickelt ist. Der Verlauf der Stirnfläche 27.1 mit Verrundung 20.1 führt zu einer vom Ende der Spule mit zunehmender Spulenbreite stetig anwachsende Wegstrecke zwischen der Hülse 3 und der umhüllenden der Kreuzspule 2. Somit wird jede Zone innerhalb der Kreuzspule 2 gleichmäßig von dem Farbmittet 26 durchströmt.

Um die in Fig. 4 dargestellte Spulenform an der erfindungsgemäßen Kreuzspule zu erzeugen, ist es erforderlich, den Changierhub in bestimmter Art und Weise zu verändern während der Spulreise. In Fig. 5 ist hierzu ein Ausführungsbeispiel einer Hubfunktion gezeigt, wie sie beispielsweise in einem Steuerprogramm zur Ansteuerung des Changierfadenführers einsetzbar wäre. Bei dem in Fig. 5 dargestellten Diagrammverläufen ist in dem linken Diagramm auf der Ordinate der Spulendurchmesser S und auf der Abszisse die Spulenbreite B aufgetragen. In dem rechten Diagramm ist ebenfalls auf der Ordinate der Spulendurchmesser S und auf der Abszisse die Länge des Changierhubes H eingezeichnet. Die gesamte Stirnfläche der Kreuzspule lässt sich dabei in drei Teilbereiche untergliedern. In einem ersten Teilbereich der Wicklung bis zum Erreichen des Spulendurchmessers S₁ ist eine Aufbauwicklung erzeugt, die an der Stirnseite durch die Anböschung 22 gekennzeichnet ist. In dem Bereich zwischen dem Spulendurchmesser S₁ und S₂, der im wesentlichen sich bis knapp über die Mitte der Spule erstreckt, ist ein gradliniger Abschnitt der Stirnfläche gewickelt. Der Bereich ist als Böschung bezeichnet und mit dem Bezugszeichen 23 versehen. Im oberen Bereich zum Ende der Spulreise hin weist die Stirnfläche zwischen dem Spulendurchmesser S₂ und dem Spulendurchmesser S₃, der den Enddurchmesser der Kreuzspule kennzeichnet, eine Verrundung 24 auf.

Zur Erzeugung einer derartigen Spulenform wird der Changierhub entsprechend der im rechten Diagramm eingetragenen Hubfunktion geändert. Die Hubfunktion ist mit dem Großbuchstaben F in dem Diagramm gekennzeichnet. In dem ersten Zeitabschnitt der Spulreise bis zum Erreichen des Spulendurchmessers S₁ wird über die Hubfunktion F der Changierhub zunächst auf eine maximale Länge eingestellt, um dann bis zum Erreichen des Spulendurchmessers S₁ stetig verkürzt zu werden. Dieser Bereich wird durch den Funktionsabschnitt F₁ gekennzeichnet. In dem zweiten Wickelabschnitt bis zum Erreichen des Spulendurchmessers S₂ wird zunächst die stetige Verkürzung des Changierhubes fortgeführt, um in der Mitte vorzugsweise im oberen Bereich des Abschnittes in eine stetige Verlängerung des Changierhubes umzukehren. Dieser Funktionsabschnitt isst mit F₂ bezeichnet und beeinflusst im wesentlichen den gradlinigen Aufbau der Stirnfläche der Spule.

Zum Wickeln der Verrundung 24 erfolgt wieder eine Umkehr der Changierhubänderung, so dass eine stetige Verkürzung des Changierhubes durch den Funktionsabschnitt F₃ eintritt bis zum Erreichen des endgültigen Spulendurchmesser S₃. Die Hubfunktion F zeigt somit einen typischen S-förmigen Verlauf, der für derartige Spulformen charakteristisch ist und sich aus drei Funktionsabschnitten F_{1,} F₂ und F₃ zusammensetzt. Die Übergänge der Funktionsabschnitte sind dabei so festgelegt, dass beim Wickeln der Kreuzspule an den Stirnflächen keine Unregelmäßigkeiten wie Abschläger oder Ringe hervortreten.

Um eine möglichst gleichmäßige Masseverteilung des abgelegten Fadens innerhalb der Spule zu erhalten, wird der Changierhubänderung gemäß der Hubfunktion eine Atmung überlagert. Die durch die Hubfunktion definierte Länge des Changierhubes stellt dabei jeweils den maximal Wert des Changierhubes dar, der bei der Ausführung einzelner Atmungszyklen stets einzuhalten ist.

Die durch das erfindungsgemäße Verfahren gewickeltes und dargestelltes Ausführungsbeispiel der Kreuzspule nach Fig. 2 ist beispielhaft. Grundsätzlich lassen sich die Stirnflächen auch mit einem Böschungswinkel von 90° herstellen, so dass im wesentlichen zylindrische Spulen mit Verrundungen entstehen.

### Bezugszeichenliste

- 1: Faden
- 2: Kreuzspule
- 3: Hülse
- 4: Zentrierteller
- 5: Zentrierteller
- 6: Changiereinrichtung
- 7: Spulenhalter
- 8: Treibwalze
- 9: Walzenmotor
- 10: Sensor
- 11: Fangnut
- 12: Schwenkachse
- 13: Riemen
- 14: Umlenkrolle
- 15: Antriebswelle
- 16: Elektromotor
- 17: Steuereinrichtung
- 18: Changierfadenführer
- 19.1, 19.2: Stirnseite
- 20.1,20.2: Verrundung
- 21: Mantelfläche
- 22: Anböschung
- 23: Böschung
- 24: Verrundung
- 25: Kreuzspule
- 26: Farbmittel
- 27.1,27.2: Stirnflächenbereich

## Patentansprüche

1. Verfahren zum Wickeln eines Fadens zu einer Kreuzspule, bei welchem ein kontinuierlich zugeführter Faden zum Ablegen innerhalb eines Changierhubes hin- und hergeführt wird und bei welchem die Länge des Changierhubs zur Bestimmung einer Stirnflächenform der Kreuzspule verändert wird, **dadurch gekennzeichnet, dass** der Changierhub zum Ende der Aufwicklung derart gesteuert wird, dass zu beiden Stirnseiten eine Verrundung der Stirnflächen der Kreuzspule entsteht, wobei die Länge des Changierhubes zum Wickeln einer verrundeten Stirnfläche der Kreuzspule mit zunehmendem Spulendurchmesser stetig verkürzt wird.

2. Verfahren nach Anspruch 1, **dadurch gekennzeichnet, dass** die Änderungen des Changierhubs innerhalb der Verrundungen der Stirnflächen zu einer einen Radius bildenden Fadenablage führt, wobei der Radius tangential zur Stirnseite und tangential zu einem Enddurchmesser der Kreuzspule verläuft.

3. Verfahren nach einem der Ansprüche 1 bis 2, **dadurch gekennzeichnet, dass** die Verrundungen der Stirnfläche zu beiden Stirnseiten im wesentlichen identisch ausgebildet werden.

4. Verfahren nach einem der Ansprüche 1 bis 3, **dadurch gekennzeichnet, dass** die Verrundungen der Stirnflächen zu beiden Stirnseiten unterschiedlich ausgebildet werden.

5. Verfahren nach einem der Ansprüche 1 bis 4, **dadurch gekennzeichnet, dass** die Changierhübe in der Wickelzeit vor Ausbildung der Verrundungen derart gesteuert werden, dass im wesentlichen geradlinige Stirnflächen entstehen.

6. Verfahren nach Anspruch 5, **dadurch gekennzeichnet, dass** die Changierhubänderungen zu geradlinigen Stirnflächen mit einem Böschungswinkel von kleiner 90° führen.

7. Verfahren nach einem der vorgenannten Ansprüche, **dadurch gekennzeichnet, dass** die Änderungen der Changierhübe durch Vorgabe einer Hubfunktion gesteuert werden, durch welche die einzelnen Werte der Changierhübe in Abhängigkeit vom Spulendurchmesser bestimmt sind.

8. Verfahren nach Anspruch 7, **dadurch gekennzeichnet, dass** die Hubfunktion mehrere Funktionsabschnitte enthält, die insgesamt zu einem S-förmigen Verlauf der Hubfunktion führen, so dass während der Aufwicklung der Changierhub in Folge stetig verkürzt, stetig verlängert und stetig verkürzt wird.

9. Verfahren nach Anspruch 8, **dadurch gekennzeichnet, dass** die Funktionsabschnitte derart zu einer stetigen Hubfunktion zusammengefügt sind, dass die gewickelte Stimflächenbereiche der Kreuzspule keine Übergangserscheinungen zeigen.

10. Kreuzspule mit einem in einer Kreuzwicklung aufgewickelten synthetischen Faden, insbesondere einen einfärbbaren texturierten Faden, **gekennzeichnet, durch** eine Spulenform mit Verrundungen der Stirnflächen zu beiden Stirnseiten der Spule, wobei die Verrundungen der Stirnflächen mit zunehmendem Spulendurchmesser **durch** eine stetige Verkürzung des Changierhubes gewickelt sind.

11. Kreuzspule nach Anspruch 10, **dadurch gekennzeichnet, dass** die Verrundungen der Stirnflächen jeweils annähernd einen Radius bilden, welcher tangential zwischen einem geradlinigen Stirnflächenbereich und einem Enddurchmesser ausgebildet ist.

12. Kreuzspule nach einem der Ansprüche 10 oder 11, **dadurch gekennzeichnet, dass** die Verrundungen der Stirnflächen an beiden Stirnseiten im Wesentlichen identisch ausgebildet sind.

13. Kreuzspule nach einem der Ansprüche 10 bis 12, **dadurch gekennzeichnet, dass** die Verrundungen der Stirnflächen an beiden Stirnseiten unterschiedlich ausgebildet sind.

14. Kreuzspule nach einem der Ansprüche 10 bis 13, **dadurch gekennzeichnet, dass** die geradlinigen Stirnflächenbereiche einen Böschungswinkel von kleiner 90° aufweisen.

## Claims

1. A method for winding a thread to form a cross-wound bobbin, in which a continuously delivered thread is guided back and forth within a traversing stroke for depositing, and in which the length of the traversing stroke is varied in order to determine an end face shape of the cross-wound bobbin, **characterized in that** the traversing stroke at the end of winding is controlled in such a way that a rounding of the end faces of the cross-wound bobbin occurs at both ends, whereby the length of the traversing stroke for winding a rounded end face of the cross-wound bobbin is constantly shortened with an increasing bobbin diameter.

2. The method as claimed in claim 1, **characterized in that** the changes in the traversing stroke within the roundings of the end faces lead to a thread deposit forming a radius, the radius running tangentially to the end and tangentially to a final diameter of the cross-wound bobbin.

3. The method as claimed in one of claims 1 or 2, **characterized in that** the roundings of the end face at both ends are formed essentially identically.

4. The method as claimed in one of claims 1 or 2, **characterized in that** the roundings of the end faces at both ends are formed differently.

5. The method as claimed in one of claims 1 to 4, **characterized in that** the traversing strokes in the winding time before the formation of the roundings are controlled in such a way that essentially rectilinear end faces are obtained.

6. The method as claimed in claim 5, **characterized in that** the traversing stroke changes lead to rectilinear end faces with a slope angle of less than 90°.

7. The method as claimed in one of the abovementioned claims, **characterized in that** the changes in the traversing strokes are controlled by the stipulation of a stroke function, by means of which the individual values of the traversing strokes are determined as a function of the bobbin diameter.

8. The method as claimed in claim 7, **characterized in that** the stroke function contains a plurality of function segments which lead overall to an S-shaped profile of the stroke function, so that, during winding, the traversing stroke is consequently constantly shortened, constantly lengthened and constantly shortened.

9. The method as claimed in claim 8, **characterized in that** the function segments are assembled into a continuous stroke function in such a way that the wound end face regions of the cross-wound bobbin do not exhibit any transition phenomena.

10. A cross-wound bobbin having a synthetic thread wound in a cross winding, in particular a dyeable textured thread, **characterized by** a bobbin shape with roundings of the end faces at both ends of the bobbin, whereby the roundings of the end faces are wound by means of a constant shortening of the traversing stroke with an increasing bobbin diameter.

11. The cross-wound bobbin as claimed in claim 10, **characterized in that** the roundings of the end faces in each case form approximately a radius which is formed tangentially between a rectilinear end face region and a final diameter.

12. The cross-wound bobbin as claimed in one of claims 10 or 11, **characterized in that** the roundings of the end faces at both ends are formed essentially identically.

13. The cross-wound bobbin as claimed in one of claims 10 to 12, **characterized in that** the roundings of the end faces at both ends are formed differently.

14. The cross-wound bobbin as claimed in one of claims 10 to 13, **characterized in that** the rectilinear end face regions have a slope angle of less than 90°.

## Revendications

1. Procédé destiné à l'enroulement d'un fil en une bobine croisée, dans le cas duquel un fil alimenté continuellement est guidé en va-et-vient à l'intérieur d'une course de va-et-vient pour être déposé et dans lequel la longueur de la course de va-et-vient est modifiée pour déterminer une forme de surface frontale de la bobine croisée, **caractérisé en ce que** vers la fin de l'enroulement la course de va-et-vient est commandée de manière telle que des deux faces frontales un arrondissement des surfaces frontales de la bobine croisée est généré, dans quel cas la longueur de la course de va-et-vient pour l'enroulement d'une surface frontale arrondie de la bobine croisée est raccourcie continuellement avec le diamètre de la bobine en augmentation.

2. Procédé selon la revendication 1, **caractérisé en ce que** les modifications de la course de va-et-vient à l'intérieur des arrondissements des surfaces frontales mènent à un dépôt du fil formant un radius, le radius s'étendant de manière tangentielle par rapport à la face frontale et de manière tangentielle par rapport à un diamètre final de la bobine croisée.

3. Procédé selon l'une des revendications 1 à 2, **caractérisé en ce que** les arrondissements de la surface frontale sont réalisées sensiblement identiques des deux faces frontales.

4. Procédé selon l'une des revendications 1 à 3, **caractérisé en ce que** les arrondissements des faces frontales sont réalisés de façon différente des deux surfaces frontales.

5. Procédé selon l'une des revendications 1 à 4, **caractérisé en ce que** durant la période d'enroulement les courses de va-et-vient sont commandées de manière telle avant la réalisation des arrondissements que des surfaces frontales sensiblement rectilignes sont générées.

6. Procédé selon la revendication 5, **caractérisé en ce que** les modifications de la course de va-et-vient mènent à des surfaces frontales rectilignes avec un angle d'inclinaison qui est plus petit que 90°.

7. Procédé selon l'une des revendications précédentes, **caractérisé en ce que** les modifications des courses de va-et-vient sont commandées en allouant une fonction de course, grâce à laquelle les valeurs individuelles des courses de va-et-vient sont déterminées en fonction du diamètre de la bobine.

8. Procédé selon la revendication 7, **caractérisé en ce que** la fonction de course contient une pluralité de sections fonctionnelles qui dans l'ensemble mènent à un déroulement de la fonction de course en forme de S, de sorte que durant l'enroulement la course de va-et-vient est raccourcie successivement de façon continue et allongée de façon continue et raccourcie de façon continue.

9. Procédé selon la revendication 8, **caractérisé en ce que** les sections fonctionnelles sont assemblées de manière telle en une fonction de course continue que les régions de faces frontales enroulées de la bobine croisée ne montrent pas de phénomènes de transition.

10. Bobine croisée avec un fil synthétique enroulé en un bobinage croisé, notamment un fil texturé pouvant être colorié, **caractérisée par** une forme de bobine avec des arrondissements des surfaces frontales des deux cotés des faces frontales de la bobine, dans quel cas avec l'augmentation du diamètre de la bobine les arrondissements des surfaces frontales sont enroulés grâce à un raccourcissement continu de la course de va-et-vient.

11. Bobine croisée selon la revendication 10, **caractérisée en ce que** les arrondissements des surfaces frontales forment à chaque fois approximativement un radius qui est réalisé tangentiellement entre une région de surfaces frontales rectilignes et un diamètre final.

12. Bobine croisée selon l'une des revendications 10 ou 11, **caractérisée en ce que** les arrondissements des surfaces frontales sont réalisées des deux faces frontales sensiblement de façon identique.

13. Bobine croisée selon l'une des revendications 10 à 12, **caractérisée en ce que** les arrondissements des surfaces frontales sont réalisées de façon différente des deux faces frontales.

14. Bobine croisée selon l'une des revendications 10 à 13, **caractérisée en ce que** les régions des faces frontales rectilignes ont un angle d'inclinaison de plus petit que 90°.
